# EUROPÄISCHE PATENTSCHRIFT

(11) **EP 3 290 621 B1**
(45) Veröffentlichungstag und Bekanntmachung des Hinweises auf die Patenterteilung: **26.02.2020**
(21) Anmeldenummer: 17187869.7
(22) Anmeldetag: 25.08.2017
(51) Int. Cl.: E04H 12/22, D06F 53/04, A47G 25/12, D06F 57/04, B65D 19/00, B65D 19/44

(54) **HALTEVORRICHTUNG FÜR LÄNGSGESTRECKTE OBJEKTE WIE WÄSCHESPINNEN ODER SCHIRME**
HOLDING DEVICE FOR ELONGATED OBJECTS SUCH AS DRYING RACKS FOR WASHING OR UMBRELLAS
DISPOSITIF DE SUPPORT POUR OBJETS ALLONGÉS COMME SÉCHOIRS OU PARAPLUIES

(30) Priorität: 02.09.2016 AT 507812016
(43) Veröffentlichungstag der Anmeldung: 07.03.2018
(73) Patentinhaber: Wüster, Heinrich, 6460 Imst/Tirol (AT)
(72) Erfinder: Wüster, Heinrich, 6460 Imst/Tirol (AT)
(74) Vertreter: Puchberger & Partner Patentanwälte

(56) Entgegenhaltungen:
- JP-A- H08 280 521
- JP-A- 2000 225 050
- US-A1- 2007 200 046
- US-A1- 2015 090 857

## Beschreibung

Die Präsentation eines Sortimentes von Wäschespinnen oder ähnlichen Geräten wie Gartenschirmen in den Verkaufsräumen ist schwierig, weil einerseits begrenzt Platz zur Verfügung steht, andererseits die Wäschespinnen im zusammengeklappten Zustand relativ hoch bei kleiner Grundfläche sind, und damit sie nicht umfallen eine sichere Fixierung benötigen, anderseits aber auch vom Endkunden leicht zu entnehmen sein sollen, wenn er sich für eine bestimmte Type entschieden hat und damit zur Kasse geht.

Es sind dazu verschiedene Lösungsansätze bekannt, die aus mehr oder weniger stabilen Eisenrahmen, meist in Palettengröße, mit Fächern bestehen, in die die Wäschespinnen gestellt werden können. Nun sind diese Eisenrahmen recht schwer und teuer und zudem korrosionsanfällig, wenn sie ganz oder teilweise im Freigelände präsentiert werden. Im Sinne einer Platzmaximierung werden zunehmend auch die Präsentationsflächen nur zur Saison vergeben, sodass vor allem im Winter die Wäschespinnen in der Hochzone gelagert werden, während für die Präsentationsständer kein Platz mehr ist, und diese sehr oft im Außenlager vernichtet oder schwer beschädigt werden. Auch Lösungen, die diese Rahmen aus Holz preiswerter zur Verfügung stellen, sind von diesem Problem betroffen, sodass sehr oft dem Handel in der Frühjahrssaison, dem Beginn der Verkaufszeit für Wäschespinnen, wieder neue, teure Ständer zur Verfügung gestellt werden müssen.

Eine andere Lösung versucht, die Kostenproblematik mit entsprechenden Boxen aus Wellkarton zu lösen, die aber wegen der notwendigen Unterteilungen in diverse Fächer, um die Wäschespinnen stabil zu lagern, einerseits aufwendig zu fertigen sind, andererseits bei der Lagerung im überdachten Freigelände sehr schnell durch die Feuchtigkeit unstabil werden und ersetzt werden müssen. Ob nun Metallgestelle, Holzrahmen oder Kartonboxen, oft müssen daher mit hohem Transportaufwand diese erneuert werden, um die Präsentation beim Handel sauber darzustellen. Zudem wünscht die ständig sich verschärfende Platzoptimierung eine flexible Größe der Präsentationsständer, um gezielt auf verschiedene Geschäfts- und Platzgrößen eingehen zu können, was mit den jetzt bekannten, starren Präsentationsboxen nicht möglich ist. Zudem ist es für den Endkunden recht schwierig, aus diesen Boxen die Wäschespinnen zu entnehmen, da die Metallrahmen zur Sicherung gegen das Umkippen der Wäschespinnen mit teilweise hüfthohen Balken oder Ketten, die Kartonboxen durch ebenso hohe Fächer gesichert sind, aus denen die Wäschespinnen mühevoll heraus gehoben werden müssen.

Die JP H08 280521 A beschreibt eine Haltevorrichtung für Regenschirme, welche mehrere Einstecköffnungen aufweist. Die JP 2000 225050 A beschreibt ebenfalls eine Haltevorrichtung für Regenschirme, wobei Halteelemente vorgesehen sind, die nicht bis zur Standfläche der Vorrichtung reichen. Die US 2007/0200046 A1 beschreibt eine Bodenverankerung für Sonnenschirme.

Mit der vorliegenden Erfindung soll sowohl eine flexible, aber auch in Hinblick auf Transportkosten optimierte, Präsentationslösung geschaffen werden, die zudem noch entnahmefreundlich für den Endkunden ist:
Dies wird erfindungsgemäß dadurch erreicht, dass die Vorrichtung zumindest ein Traggestell umfasst, welches ein oder mehrere Halteöffnungen zur Aufnahme der längsgestreckten Objekte aufweist, und dass das Traggestell von Seitenwänden begrenzt ist, welche zumindest teilweise Befestigungselemente aufweisen. Bevorzugt werden die Halteöffnungen durch Aufnahmerohre gebildet, in denen die Enden der längsgestreckten Objekte einsteckbar sind. Die Aufnahmerohre können ausgehend von einer Deckplatte des Traggestells und parallel zueinander ausgebildet sein.

Weiters kann vorgesehen sein, dass die Aufnahmerohre einen Durchmesser aufweisen, der sich, ausgehend von der Deckplatte bis zum anderen Ende, verringert, sodass die Aufnahmerohre leicht konisch sind.

Erfindungsgemäß sind die Befestigungselemente durch Rastnuten und Rastvorsprünge zum Verrasten mit zumindest einem weiteren Tragestell gebildet.

In vorteilhafter Weise können die Traggestelle Außenabmessungen aufweisen, die ganzzahlige Teile der Abmessungen einer Transportpalette sind, und bevorzugt die Außenabmessungen einer Viertelpalette aufweisen. Bevorzugt besteht die Haltevorrichtung aus Recyclingkunststoff.

Im Handel ist günstiger Weise die kleinste erforderliche Präsentationsgröße die sogenannte Viertelpalette mit den Flächenabmessungen 60 x 40 cm. Zwei solcher Palettenteile nebeneinander ergeben die Halbpalette von 80 x 60 cm und vier Stück dieser kleinsten Präsentationsgröße ergeben die Normalpalettengröße von 120 x 80 cm. Diese Maße sind gängige Logistikgrößen und daher für die Beladung von LKWs, etc. optimiert.

Im vorliegenden Fall hat sich als günstig erwiesen, wenn die Traggestelle an ihren Seitenwänden schwalbenschwanzförmige Ausformungen aufweisen, die in entsprechende schwalbenschwanzförmige Ausschnitte an den gegenüberliegenden Seitenflächen des weiteren Traggestells eingreifen. Somit kann man durch einfaches Zusammenstecken der Traggestelle in modulartiger Weise drei verschiedene Präsentationsformen ausbilden. So lassen sich die einzelnen Traggestelle einfach und kostengünstig herstellen und transportieren, wobei vor Ort für den Display die Traggestelle zur gewünschten Größe und Anordnung verbunden werden können.

Wenn die Aufnahmerohre zum bodenseitigen anderen Ende hin konisch verengt sind, werden die länglichen Objekte und Wäschespinnen beim Einstecken sicher fixiert, wobei aber für den Endkunden trotzdem eine leichte Entnahme ermöglicht wird. Wenn als Material Recyclingkunststoff gewählt wird, ergibt dies nicht nur eine ideale Möglichkeit der Formgebung und Massenherstellung, sondern bietet auch die notwendige Elastizität der Aufnahmerohre und bietet auch den gewünschten Witterungsschutz.

In einer alternativen Ausführungsform kann die Deckplatte als Bodenplatte ausgebildet sein, sodass die Aufnahmerohre nach oben ragend angeordnet sind. Die Aufnahmerohre können Durchmesser aufweisen, die sich von der Deckplatte nach oben erweitern, sodass die Aufnahmerohre leicht konisch sind. Die als Bodenplatte dienende Deckplatte kann Abflusslöcher aufweist, um z.B. den Abfluss von Regenwasser zu ermöglichen.

Die erfindungsgemäße Haltevorrichtung kann gegenüber dem nachstehend geschilderten und anhand der Zeichnungen dargestellten Ausführungsbeispiel im Rahmen der Erfindung vielfältig abgeändert werden. Beispielsweise kann die Deckplatte statt einer durchgehenden Platte aus Stegen gebildet sein, um Material und Gewicht zu sparen. Gleiches gilt für die Seitenwände. Auch die Befestigungselemente können anders ausgebildet sein als die dargestellte Schwalbenschwanzverbindung. Die Verbindung kann auch durch Klammern oder Steckelementen hergestellt werden. Wenn bevorzugt die gesamte Haltevorrichtung oder modulartig die Traggestelle aus einem einzigen Kunststoffteil geformt sind, kann es auch vorteilhaft sein, die Traggestelle aus Einzelelementen zusammenzusetzen, sodass die Traggestelle auch aus plattenförmigen Bauteilen und Rohren zusammengesetzt werden können.

Nachfolgend wird ein Ausführungsbeispiel anhand der Zeichnungen beschrieben.
Figur 1 zeigt die Aufsicht auf ein Traggestell.
Figur 2 zeigt einen Schnitt nach der Linie A↓-A↓ in Figur 1; und
Figur 3 zeigt eine alte Vorrichtung mit vier Traggestellen mit beispielsweise den Außenabmessungen einer Palette.
Figuren 4 und 5 zeigen eine weitere Ausführung der Erfindung.

Die Fig. 1 zeigt in Aufsicht ein Traggestell 1 mit elf Halteöffnungen 2, die das obere Ende der Aufnahmerohre 3 darstellen und durch die das längliche Objekt 11 in die Aufnahmerohre 3 eingesteckt werden können. Das Traggestell 1 ist nach oben hin durch die Deckplatte 4 abgeschlossen.

Als Befestigungselemente 5 sind in den Seitenwänden 6 Rastnuten 7 und Rastvorsprünge 8 vorgesehen. Die Längserstreckung 9 beträgt beispielsweise 60 cm und die Breite 10 beträgt 40 cm. Die Befestigungselemente 5 sind in diesem Beispiel an allen Seitenwänden 6 des Traggestells 1 vorgesehen. Es kann auch genügen, diese Befestigungselemente 5 jeweils an nur zwei rechtwinklig aneinanderstoßenden Seitenwänden 6 vorzusehen, um nach außen glatte Flächen zu zeigen.

Fig. 2 zeigt den Schnitt A↓-A↓ in Figur 1. Bei Verwendung konischer Aufnahmerohre 3 kann d1 größer d2 sein. Der engere Durchmesser d2 muss jedoch das elastische Einschieben des länglichen Objekts 11, wie z. B. des Fußteiles einer Wäschespinne, zulassen.

Die Fig. 3 zeigt vier erfindungsgemäße Traggestelle 1 zusammengesetzt zu einer Haltevorrichtung auf einer Standardpalette mit der Größe 120 x 80 cm. Die Palette trägt das Bezugszeichen 12 und ist in idealisierter Form mit den identen Abmessungen, wie die Haltevorrichtung, dargestellt.

Die Haltevorrichtung kann mit Füßen versehen werden, wenn sie eine erhöhte Stellung einnehmen soll.

Die Figuren 4 und 5 zeigen eine alternative Ausführungsform, wobei die Deckplatte 4 jedoch unten am Boden liegend angeordnet ist, und die Aufnahmerohre 3 nach oben ragen. Die Aufnahmerohre 3 können mit sich nach oben erweiternden Durchmessern d1, d2, also leicht konisch, ausgebildet sein. Um eingedrungenes Wasser abzuleiten, ist es vorteilhaft, die als Bodenplatte dienende Deckplatte 4 mit Abflusslöchern 13 zu versehen.

### Bezugszeichenliste

- 1: Traggestell
- 2: Halteöffnung
- 3: Aufnahmerohre
- 4: Deckplatte
- 5: Befestigungselemente
- 6: Seitenwände
- 7: Rastnuten
- 8: Rastvorsprünge
- 9: Längserstreckung
- 10: Breite
- 11: Längsgestreckte Objekte
- 12: Palette
- 13: Abflussloch

- d1: Durchmesser
- d2: Durchmesser

## Patentansprüche

1. Haltevorrichtung für längsgestreckte Objekte (11), wie Wäschespinnen oder Schirme, wobei die Vorrichtung zumindest ein Traggestell (1) umfasst, welches ein oder mehrere Halteöffnungen (2) zur Aufnahme der längsgestreckten Objekte (11) aufweist, und wobei das Traggestell (1) von Seitenwänden (6) begrenzt ist, welche zumindest teilweise Befestigungselemente (5) aufweisen, **dadurch gekennzeichnet, dass** die Befestigungselemente (5) Rastnuten (7) und Rastvorsprünge (8) zum Verrasten mit zumindest einem weiteren Traggestell (1) sind.

2. Haltevorrichtung nach Anspruch 1, **dadurch gekennzeichnet, dass** die Halteöffnungen (2) durch Aufnahmerohre (3) gebildet sind, in denen die Enden der längsgestreckten Objekte (11) einsteckbar sind.

3. Haltevorrichtung nach Anspruch 2, **dadurch gekennzeichnet, dass** die Aufnahmerohre (3) ausgehend von einer Deckplatte (4) des Traggestells (1) und parallel zueinander ausgebildet sind.

4. Haltevorrichtung nach Anspruch 3, **dadurch gekennzeichnet, dass** die Aufnahmerohre (3) Durchmesser (d1, d2) aufweisen, die sich ausgehend von der Deckplatte (4) nach unten verringern, sodass die Aufnahmerohre (3) leicht konisch sind.

5. Haltevorrichtung nach einem der Ansprüche 1 bis 4, **dadurch gekennzeichnet, dass** die Traggestelle (1) Außenabmessungen (9, 10) aufweisen, die ganzzahlige Teile der Abmessungen (9, 10) einer Transportpalette (12) sind und bevorzugt die Außenabmessungen (9, 10) einer Viertelpalette aufweisen.

6. Haltevorrichtung nach einem der vorhergehenden Ansprüche 1 bis 5, **dadurch gekennzeichnet, dass** die Traggestelle (1) der Haltevorrichtung aus Recyclingkunststoff bestehen.

7. Haltevorrichtung nach einem der Ansprüche 3, 5 oder 6, **dadurch gekennzeichnet, dass** die Deckplatte (4) als Bodenplatte ausgebildet ist, und dass die Aufnahmerohre (3) nach oben ragend angeordnet sind.

8. Haltevorrichtung nach Anspruch 7, **dadurch gekennzeichnet, dass** die Aufnahmerohre (3) Durchmesser (d1, d2) aufweisen, die sich von der Deckplatte (4) nach oben erweitern, sodass die Aufnahmerohre (3) leicht konisch sind.

9. Haltevorrichtung nach Anspruch 7 oder 8, **dadurch gekennzeichnet, dass** die als Bodenplatte dienende Deckplatte (4) Abflusslöcher (13) aufweist.

## Claims

1. A holding device for elongated objects (11) such as rotary clothes dryers or umbrellas, wherein the device comprises at least one carrier frame (1) having one or more holding openings (2) for receiving the elongated objects (11), and wherein the carrier frame (1) is delimited by lateral walls (6) having, at least partially, securing elements (5), **characterized in that** the securing elements (5) are latching grooves (7) and latching projections (8) for latching with at least one further carrier frame (1).

2. The holding device according to claim 1, **characterized in that** the holding openings (2) are formed by receiving tubes (3) into which the ends of the elongated objects (11) can be inserted.

3. The holding device according to claim 2, **characterized in that** the receiving tubes (3) are arranged starting from a cover plate (4) of the carrier frame (1) and are parallel to one another.

4. The holding device according to claim 3, **characterized in that** the receiving tubes (3) have diameters (d1, d2) tapering from the cover plate (4) downwards so that the receiving tubes (3) are slightly conical.

5. The holding device according to one of claims 1 to 4, **characterized in that** the carrier frames (1) have outer dimensions (9, 10) which are integer parts of the dimensions (9, 10) of a transport pallet (12) and preferably have the outer dimensions (9, 10) of a quarter of a pallet.

6. The holding device according to one of claims 1 to 5, **characterized in that** the carrier frames (1) of the holding device are made of recycled plastic.

7. The holding device according to one of claims 3, 5 or 6, **characterized in that** the cover plate (4) is designed as a bottom plate and that the receiving tubes (3) are arranged in such a way that they project upwards.

8. The holding device according to claim 7, **characterized in that** the receiving tubes (3) have diameters (d1, d2) increasing from the cover plate (4) upwards so that the receiving tubes (3) are slightly conical.

9. The holding device according to claim 7 or 8, **characterized in that** the cover plate (4) serving as the bottom plate has drainage holes (13).

## Revendications

1. Dispositif de maintien pour des objets allongés (11), tels que des séchoirs parapluie ou des parapluies, dans lequel le dispositif comprend au moins un cadre porteur (1), qui a une ou plusieurs ouvertures de maintien (2) pour recevoir les objets allongés (11), et dans lequel le cadre porteur (1) est délimité par des parois latérales (6), qui présentent au moins partiellement des éléments de fixation (5), **caractérisé en ce que** les éléments de fixation (5) sont des rainures d'encliquetage (7) et des saillies d'encliquetage (8) pour l'encliquetage avec au moins un autre cadre porteur (1).

2. Dispositif de maintien selon la revendication 1, **caractérisé en ce que** les ouvertures de maintien (2) sont formées par des tubes de réception (3), dans lesquels les extrémités des objets allongés (11) peuvent être insérées.

3. Dispositif de maintien selon la revendication 2, **caractérisé en ce que** les tubes de réception (3) sont formés à partir d'une plaque de recouvrement (4) du cadre porteur (1) et sont disposés en parallèle.

4. Dispositif de maintien selon la revendication 3, **caractérisé en ce que** les tubes de réception (3) présentent des diamètres (d1, d2) qui diminuent vers le bas à partir de la plaque de recouvrement (4), de sorte que les tubes de réception (3) sont légèrement coniques.

5. Dispositif de maintien selon l'une des revendications 1 à 4, **caractérisé en ce que** les cadres porteurs (1) présentent des dimensions extérieures (9, 10) qui sont des diviseurs entiers des dimensions (9, 10) d'une palette de transport (12) et présentent de préférence les dimensions extérieures (9, 10) d'un quart d'une palette.

6. Dispositif de maintien selon l'une des revendications précédentes 1 à 5, **caractérisé en ce que** les cadres porteurs (1) du dispositif de maintien sont en matière plastique recyclée.

7. Dispositif de maintien selon l'une des revendications 3, 5 ou 6, **caractérisé en ce que** la plaque de recouvrement (4) est conçu comme une plaque de base et que les tubes de réception (3) sont disposés en saillie vers le haut.

8. Dispositif de maintien selon la revendication 7, **caractérisé en ce que** les tubes de réception (3) présentent des diamètres (d1, d2) qui s'élargissent vers le haut à partir de la plaque de recouvrement (4), de sorte que les tubes de réception (3) sont légèrement coniques.

9. Dispositif de maintien selon la revendication 7 ou 8, **caractérisé en ce que** la plaque de recouvrement (4) servant de plaque de base présente des trous d'écoulement (13).
